# EUROPÄISCHE PATENTSCHRIFT

(11) **EP 3 012 361 B1**
(45) Veröffentlichungstag und Bekanntmachung des Hinweises auf die Patenterteilung: **23.10.2019**
(21) Anmeldenummer: 15001527.9
(22) Anmeldetag: 21.05.2015
(51) Int. Cl.: D01G 15/24, D01G 15/28, G01B 21/16

(54) **VORRICHTUNG AN EINER SPINNEREIVORBEREITUNGSMASCHINE, Z.B. KARDE, ZUR MESSUNG VON ABSTÄNDEN ZWISCHEN DEN GARNIERTEN DECKELSTÄBEN EINES WANDERDECKELAGGREGATES UND DER GARNIERTEN TROMMEL**
DEVICE FOR A SPINNING PREPARATION MACHINE, E.G. CARDING MACHINE, FOR MEASURING DISTANCES BETWEEN THE GARNISHED FLAT BARS OF A REVOLVING FLAT UNIT AND THE GARNISHED DRUM
DISPOSITIF SUR UNE MACHINE DE PRÉPARATION DE FILATURE, PAR EXEMPLE CARDE DESTINÉE À MESURER LES ÉCARTS ENTRE LES BARRES DE CHAPEAUX GARNIES D'UNE CARDE À CHAPEAUX ET LE TAMBOUR GARNI

(30) Priorität: 21.10.2014 DE 102014015480
(43) Veröffentlichungstag der Anmeldung: 27.04.2016
(73) Patentinhaber: Trützschler GmbH & Co. KG, 41199 Mönchengladbach (DE)
(72) Erfinder: Dovern, Martin, 41363 Jüchen (DE); Sobotka, Andreas, 50859 Köln (DE); Tammen, Eike, 41199 Mönchengladbach (DE)
(74) Vertreter: Vollrath, Ulrich

(56) Entgegenhaltungen:
- DE-A1- 4 235 610

## Beschreibung

Die Erfindung betrifft eine Vorrichtung an einer Spinnereivorbereitungsmaschine, z. B. Karde, zur Messung von Abständen zwischen den garnierten Deckelstäben eines Wanderdeckelaggregats und der garnierten Trommel, bei der mindestens ein Sensor vorhanden ist, mit dem der Spitzenabstand (Kardierabstand) zwischen den garnierten Flächen erfassbar ist, wobei der Sensor einem Deckelstab zugeordnet ist und der Trommelgarnitur gegenüberliegend angeordnet ist.

Bei einer bekannten Vorrichtung (EP 0 801 158 A) ist eine Kardierspalteinstellung mittels Lasersensor bekannt. Dieses Konzept sieht vor, dass ein Laserstrahl von der einen Maschinenseite durch den Kardierspalt auf die gegenüberliegende Maschinenseite gesendet wird. Eine Empfangseinrichtung registriert die Laserstrahlen, die durch die engste Stelle des Kardierspalts hindurchgesendet werden. Über eine Auswertungselektronik wird ein minimaler Kardierspalt angegeben. Weicht der gemessene Kardierspalt vom Soll-Abstand ab, ermöglicht eine Steuerung das Nachstellen des Kardierspalts. Angesteuerte Motoren verstellen beidseitig die Flexibelbögen auf denen die Deckelstäbe aufliegen, um somit den Kardierspalt zu vergrößern oder zu verringern. Diese Methode ist allerdings nur im Maschinenbetrieb ohne Fasermaterial möglich. Während der Produktion würden die Fasern im Kardierspalt den Laserstrahl unterbrechen, so dass der Empfänger kein Eingangssignal mehr erhält.

Nach einem weiteren Vorschlag (DE 39 13 996 A) ist zur Kardierspaltmessung ein Fühler vorgesehen. Auf beiden Maschinenseiten außerhalb der Garniturflächen ermitteln Abstandsmessfühler (induktive oder kapazitive Sensoren) den vorliegenden Abstand zwischen Deckelstabführung und Tambour. Eine Steuerung kann Differenzen zwischen IST- und SOLL-Abstand über Verstellung der Deckelstabführung ausgleichen. Ein Nachteil besteht darin, dass die kritische Durchbiegung der Deckelstäbe in der Mitte der Maschinen nicht erfasst wird.

Die DE4235610 A1 offenbart einen Sensor zur Messung des Kardierabstandes, bei dem der Sensor dem Deckel zugeordnet ist und der Garnitur der Trommel gegenüber liegt.

Der Erfindung liegt daher die Aufgabe zugrunde, eine Vorrichtung der eingangs beschriebenen Art zu schaffen, die die genannten Nachteile beseitigt, die insbesondere eine berührungslose Kardierspaltmessung unter Produktionsbedingungen ermöglicht und eine drahtlose Übertragung der Messdaten an eine Auswerteeinrichtung erlaubt.

Die Lösung dieser Aufgabe erfolgt durch die kennzeichnenden Merkmale der Ansprüche 1 und 34.

Dadurch, dass der mindestens eine Sensor in dem Deckelstab integriert ist und eine drahtlose Signalübertragung vorhanden ist, ist es ermöglicht, dass der Kardierspalt während der Produktion mit Fasermaterialdurchsatz gemessen wird. Vorteilhaft ist ferner, dass es die drahtlose Signalübertragung in Kombination mit der Intergretation der Messelektronik in einen weiteren Deckelstab erlaubt, dass die Karde geschlossen bleibt und alle Sicherheitseinrichtungen in Betrieb bleiben. Hierdurch kann auch ein einfach eingewiesener Benutzer das Messsystem verwenden.

Die erfindungsgemäße Vorrichtung ermöglicht es, den Kardierspalt am Wanderdeckel berührungslos während der Produktion, also ohne Beeinflussung des Messergebnisses durch Fasermaterial, kontinuierlich zu bestimmen. Weiterhin wird durch das System die Karde unter realen Bedingungen betrieben, beispielsweise mit geschlossenen Türen. Da der Kardierspalt besonders von den Temperaturverhältnissen in der Karde abhängig ist, besteht ein Unterschied zwischen einer Messung mit offenen und geschlossenen Türen, da hierdurch die Temperaturverhältnisse verändert werden.

Die Erfindung wird nachfolgend anhand von zeichnerisch dargestellten Ausführungsbeispielen näher erläutert.

Es zeigt:
- Fig. 1: schematisch Seitenansicht einer Karde für die erfindungsgemäßen Vorrichtung,
- Fig. 2: Ausschnitt aus einem Wanderdeckel gemäß Fig. 1 mit der erfindungsgemäßen Vorrichtung,
- Fig. 3: Querschnitt durch einen Transportdeckelstab insbesondere mit Messelektronikbauelementen,
- Fig. 4: Bauraum auf dem Transportdeckelstab mit Sensorplatinen, Systemelektronik, Akkumulator und Bluetooth-Einheit in Draufsicht (Fig. 4a) und in Vorderansicht (Fig. 4b),
- Fig. 5: ein Deckelumlenkbereich des Wanderdeckels gemäß Fig. 1 mit einem Transportdeckelstab,
- Fig. 6: perspektivische Ansicht des kompletten Messsystems mit Anzeige- und/oder Auswerteeinrichtung und
- Fig. 7: perspektivische Ansicht der Einbaulage des Messsystems.

Fig. 1 zeigt eine Karde, z. B. Trützschler Karde TC, mit Speisewalze 1, Speisetisch 2, Vorreißern 3a, 3b, 3c, Trommel 4, Abnehmer 5, Abstreichwalze 6, Quetschwalzen 7, 8, Vliesleitelement 9, Flortrichter 10, Abzugswalzen 11, 12, Wanderdeckel 13 mit Deckelumlenkrollen 13a, 13b und garnierten Deckelstäben 14, Kanne 15 und Kannenstock 16. Die Drehrichtungen der Walzen sind mit gebogenen Pfeilen gezeigt. Mit M ist der Mittelpunkt (Achse) der Trommel 4 bezeichnet. 4a gibt die Garnitur (Sägezahngarnitur) und 4b gibt die Drehrichtung der Trommel 4 an. 5a gibt die Garnitur (Sägezahngarnitur) und 5b gibt die Drehrichtung des Abnehmers 5 an. Mit B ist die Drehrichtung des Wanderdeckels 13 in Kardierstellung und mit C ist die Rücktransportrichtung der Deckelstäbe 14, mit 31', 31" sind Funktionselemente und mit 13a und 13b sind Deckelumlenkrollen bezeichnet. Der Pfeil A bezeichnet die Arbeitsrichtung. Die Sägezahngarnituren 4a und 5a (Ganzstahlgarnituren) sind als separate Bauelemente auf die Walzengrundkörper der Trommel 4 bzw. des Abnehmers 5 aufgezogen.

Nach Fig. 2 ist das Konzept für das Messdeckelsystem ein Messdeckelstab 14d mit separatem Transportdeckel (17). Im Messdeckelstab 14d befinden sich die Sensoren 18a, 18b, 18c (sh. Fig. 7) zur Temperatur- und Kardierspaltmessung, während der Transportdeckel 17 die Elektronik, Stromversorgung und Datenübertragung beinhaltet. Diese beiden Elemente sind über Kabelleitungen 19 miteinander verbunden, während die Daten vom Transportdeckel 17 kabellos an eine Auswerteeinheit 20 (sh. Fig. 6) außerhalb der Karde übertragen werden. Die Abmaße des Transportdeckels 17 sind derart gewählt, dass die Platinen der Wirbelstromsensoren problemlos eingesetzt werden können. Durch die deutliche Abweichung der Bauform des Transportdeckels 17 von einem normalen Deckelstab 14 ist es nicht möglich, links und rechts neben dem Transportdeckel 17 normale Deckelstäbe 14 einzusetzen. An diesen Positionen sind zwei Zwischendeckel 21a, 21b vorgesehen. Die Zwischendeckel schließen die Lücken zwischen dem Transportdeckel 17 und den angrenzenden Deckelstäben 14, damit an diesen Stellen keine Fasern aus dem unter Überdruck stehenden Kardierspalt ausgeblasen werden.

Mit 22 ist ein Zahnriemen für den Transport der Deckelstäbe 14a bis 14n und des Transportdeckels 17 in Richtung B bezeichnet. Die Deckelstäbe 14a bis 14n bestehen aus Aluminiumstrangpress und weisen jeweils einen Hohlraum 14' auf.

Der Transportstab 17 gemäß Fig. 3 als Träger der Elektronik und Energieversorgung, ist nicht an die Bauform eines Deckelstabes 14a bis 14n gebunden. Teil des Konzeptes ist es, alle benötigten Komponenten des Messdeckelsystems in einem Transportstab 17 unterzubringen. Der Transportstab 17 soll das Kardieren nicht stören, da hier aber keine Messungen vorgenommen werden, sind Abweichungen zum normalen Deckelstab 14a bis 14n möglich.

Die Grundform des Transportdeckels 17 umfasst ein Gehäuse 17₁ mit einem Innenhohlraum 17₂. Das Gehäuse 17₁ ist auf dem Deckelfuß 14" (Vollprofil) eines abgefrästen Deckelstabes 14a bis 14n angebracht. Die Abmaße des Profilinnenraums 17₂ ermöglichen die Aufnahme der erforderlichen Elektronikkomponenten. Der Transportdeckel 17 weist keine Kardierelemente auf, ersetzt jedoch drei Deckelstäbe 14a bis 14n. Unter Produktionsbedingung bedeutet dies, dass beim Einsatz in der Kardierzone an drei aufeinanderfolgenden Deckelstabplätzen keine Kardierarbeit geleistet wird. Aufgrund des herrschenden Überdrucks zwischen Tambour 4 und Deckelstäben 14a bis 14n sind zur Vermeidung des Ausblasens von Fasern die Zwischendeckel 21a, 21b (sh. Fig. 3) vorgesehen.

Im Innenhohlraum 17₂ des Gehäuses 17₁ ist entsprechend Fig. 4a, 4b ein Einlageblech 23 mit den verschiedenen Elektronikkomponenten besetzt. Jeder Wirbelstromsensor benötigt eine eigene Platine 24a, 24b bzw. 24c, hinzukommen die Systemelektronik 25, eine (nicht dargestellte) gemeinsame Elektronik der sechs Temperatursensoren, die Stromversorgung über einen Akkumulator 26 und ein Bluetooth Modul 27.

Entsprechend Fig. 5 sind die beiden Zwischenstäbe 21a, 21b, links und rechts vom Transportdeckel 17, abgefräste Deckelstäbe 14a bis 14n. Zur Erhöhung der Steifigkeit ist vom Deckelstab jeweils ein Steg aus der rechten bzw. linken Seite stehen geblieben. Die Form der Zwischenstäbe 21a, 21b ergibt sich aus der Umlenkung des Transportdeckels im Deckelkreislauf.

In den beiden Umkehrpunkten 13a, 13b des Deckelkreislaufs (sh. Fig. 1) benötigt der Transportdeckel 17 den Platz von drei Deckelstäben 14a bis 14n. Damit in der Kardierzone keine Fasern vor und hinter dem Transportdeckel 17 ausgeblasen werden, decken die beiden Zwischenstäbe 21a, 21b die Zwischenräume ab. Das abgefräste Profil mit jeweils einem Steg ist dabei der zulässige Bauraum, der von den Zwischenstäben 21a, 21b beansprucht werden kann.

Der Transportdeckelstab 17 umfasst das Gehäuse 17₁ und den Deckelfuß 14".

Das komplette Messsystem ist in Fig. 6 dargestellt. Es besteht aus dem Messdeckel 14d, dem Transportdeckel 17, den beiden Zwischendeckeln 21a, 21b und einem Laptop 20 zur Anzeige und Auswertung der Messwerte.

Für den Einsatz des Messsystems werden nach Fig. 7 aus dem vorhandenen Deckelkreislauf des Wanderdeckels 13, sh. Fig. 1 einer Karde vier Deckelstäbe 14a bis 14n entnommen. Der Transportdeckel 17 mit den beiden Zwischendeckeln 21a, 21b benötigt eine Leerstelle von drei Deckelstäben in Folge. In Laufrichtung B der Deckelstäbe ist der Messdeckel 14d um zwei oder drei Positionen vor dem Transportdeckel 17 eingesetzt, so dass der Messdeckel 14d vor dem Transportdeckel 17 in die aktive Kardierzone einfährt.

## Patentansprüche

1. Vorrichtung zur Erfassung des Spitzenabstandes zwischen den garnierten Flächen zumindest eines Deckelstabes und einer Trommelgarnitur (4a) einer Spinnereivorbereitungsmaschine z. B. einer Karde,
- umfassend zumindest ein Wanderdeckelaggregat (13) mit garnierten Deckelstäben (14),
- wobei zumindest ein Deckelstab als Messdeckelstab (14d) ausgebildet ist, der mindestens einen Sensor (18a, 18b, 18c) zur Abstandsmessung aufweist, der der Trommelgarnitur (4a) unmittelbar gegenüberliegt,
- **dadurch gekennzeichnet,**
- **dass** ein weiterer Deckelstab als Transportdeckel (17) ausgebildet ist, der Messelektronikbauelemente (24a, 24b, 24c; 25) aufweist,
- wobei der Messdeckelstab (14d) elektrisch mit dem Transportdeckel (17) verbunden ist,
- wobei der Transportdeckel (17) ausgebildet ist, die Messdaten der Sensoren (18a, 18b, 18c) drahtlos an eine elektronische Auswerteeinrichtung (20) zu übertragen.

2. Vorrichtung nach Anspruch 1, **dadurch gekennzeichnet, dass** ein Sensor (18b) im mittleren Bereich und jeweils ein Sensor (18a, 18c) im Randbereich der Garniturfläche des Messdeckelstabes (14d) angeordnet sind.

3. Vorrichtung nach einem der Ansprüche 1 bis 2, **dadurch gekennzeichnet, dass** der mindestens eine Sensor ein Wirbelstromsensor ist.

4. Vorrichtung nach Anspruch 3, **dadurch gekennzeichnet, dass** die Induktivität der Spule des Wirbelstromsensors proportional zum Abstand der Spule und einem metallischen Gegenelement, z. B. Trommelgarnitur, ist.

5. Vorrichtung nach einem der Ansprüche 1 bis 4, **dadurch gekennzeichnet, dass** dem Deckelstab mindestens ein Temperatursensor zugeordnet ist.

6. Vorrichtung nach Anspruch 5, **dadurch gekennzeichnet, dass** die Temperatursensoren neben den Wirbelstromsensoren angeordnet sind.

7. Vorrichtung nach Anspruch 1, **dadurch gekennzeichnet, dass** der Transportdeckelstab (17) eine Systemelektronik und eine Signalübertragungseinrichtung für die Messdaten beinhaltet.

8. Vorrichtung nach Anspruch 1, **dadurch gekennzeichnet, dass** die Messelektronikbauelemente Sensorplatinen umfassen.

9. Vorrichtung nach Anspruch 8, **dadurch gekennzeichnet, dass** die Elektronik der Sensorplatinen den elektrischen Schwingkreis der Spulen in den Wirbelstromsensoren aufbauen.

10. Vorrichtung nach einem der Ansprüche 8 bis 9, **dadurch gekennzeichnet, dass** die Elektronik auf den Sensorplatinen die Induktivität in eine proportionale elektrische Spannung zu wandeln und zu verstärken vermag.

11. Vorrichtung nach einem der Ansprüche 7 bis 10, **dadurch gekennzeichnet, dass** die Spannung an die Systemelektronik weiterleitbar ist.

12. Vorrichtung nach einem der Ansprüche 7 bis 11, **dadurch gekennzeichnet, dass** die Systemelektronik die Messwerte der Wirbelstromsensoren speichert.

13. Vorrichtung nach einem der Ansprüche 7 bis 12, **dadurch gekennzeichnet, dass** die Systemelektronik die Messwerte der Temperatursensoren speichert.

14. Vorrichtung nach einem der Ansprüche 7 bis 13, **dadurch gekennzeichnet, dass** die Systemelektronik den Messzyklus und die Abtastraten speichert.

15. Vorrichtung nach einem der Ansprüche 7 bis 14, **dadurch gekennzeichnet, dass** die Systemelektronik die Messwerte an eine drahtlose Signalübertragungseinrichtung weiterzugeben vermag.

16. Vorrichtung nach einem der Ansprüche 7 bis 15, **dadurch gekennzeichnet, dass** die Signalübertragungseinrichtung eine Bluetooth-Einheit ist.

17. Vorrichtung nach einem der Ansprüche 7 bis 16, **dadurch gekennzeichnet, dass** die Übertragung der Messdaten über WLAN erfolgt.

18. Vorrichtung nach einem der Ansprüche 7 bis 17, **dadurch gekennzeichnet, dass** die drahtlose Übertragung der Messwerte an eine Auswerteeinrichtung erfolgt.

19. Vorrichtung nach Anspruch 18, **dadurch gekennzeichnet, dass** die Auswerteeinrichtung insbesondere extern außerhalb der Karde angeordnet ist.

20. Vorrichtung nach einem der Ansprüche 18 bis 19, **dadurch gekennzeichnet, dass** Befehle der Auswerteeinrichtung an die Messelektronik übertragbar sind.

21. Vorrichtung nach einem der Ansprüche 1 bis 20, **dadurch gekennzeichnet, dass** der weitere Deckelstab (17) eine Energiequelle trägt.

22. Vorrichtung nach Anspruch 21, **dadurch gekennzeichnet, dass** die Energiequelle ein Akkumulator ist.

23. Vorrichtung nach Anspruch 21, **dadurch gekennzeichnet, dass** der weitere Deckelstab (17) eine berührungslose Energieversorgung mittels Induktion aufweist.

24. Vorrichtung nach Anspruch 21, **dadurch gekennzeichnet, dass** als Energiequelle ein Generator basierend auf die Trommel herangezogen wird.

25. Vorrichtung nach Anspruch 1, **dadurch gekennzeichnet, dass** der Messdeckelstab (14d) und der Transportdeckelstab (17) durch ein Messdatenkabel (19) miteinander verbunden sind.

26. Vorrichtung nach einem der Ansprüche 1 bis 25, **dadurch gekennzeichnet, dass** der Transportdeckelstab (17) dem Messdeckelstab (14d) in Richtung der Deckelstabbewegung gesehen hinterherläuft.

27. Vorrichtung nach einem der Ansprüche 1 bis 26, **dadurch gekennzeichnet, dass** zwischen dem Messdeckelstab (14d) und dem Transportdeckelstab (17) kein Deckelstab oder mindestens ein Deckelstab mit Garnitur angeordnet ist.

28. Vorrichtung nach einem der Ansprüche 1 bis 27, **dadurch gekennzeichnet, dass** der Transportdeckelstab (17) den Raum von drei garnierten Deckelstäben einzunehmen vermag.

29. Vorrichtung nach einem der Ansprüche 1 bis 28, **dadurch gekennzeichnet, dass** das Gehäuse des Transportdeckelstabes (17) auf einem Deckelfuß eines Deckelstabes angebracht ist.

30. Vorrichtung nach Anspruch 29, **dadurch gekennzeichnet, dass** dem Deckelfuß jeweils ein Zwischendeckel, z. B. jeweils ein weiterer Deckelfuß, vorhanden ist.

31. Vorrichtung nach einem der Ansprüche 29 bis 30, **dadurch gekennzeichnet, dass** der mindestens eine Deckelfuß nicht garniert ist.

32. Vorrichtung nach einem der Ansprüche 1 bis 31, **dadurch gekennzeichnet, dass** die Deckelstäbe des Wanderdeckels Hohlprofile sind, z. B. Aluminiumstrangpressprofile.

33. Vorrichtung nach einem der Ansprüche 1 bis 32, **dadurch gekennzeichnet, dass** ein Messsystem für den Kardierspalt den Messdeckelstab (14d), den Transportdeckelstab (17) und eine externe elektrische Auswerteeinrichtung (20), z. B. Laptop zur Anzeige und Auswertung, aufweist.

34. Spinnereivorbereitungsmaschine, umfassend einen Wanderdeckel (13) mit umlaufenden garnierten Deckelstäben, die zumindest einem Teil einer garnierten Trommel (4) gegenüberliegen, **gekennzeichnet durch** die Ansprüche 1 bis 33.

35. Spinnereivorbereitungsmaschine nach Anspruch 34, **dadurch gekennzeichnet, dass** der Spitzenabstand während der Produktion der Maschine mit Fasermaterialdurchsatz messbar ist.

## Claims

1. A device for detecting the tip distance between the clothed surfaces of at least one card flat bar and a cylinder clothing (4a) of a spinning preparation machine, e.g. a card,
- comprising at least one revolving flat aggregate (13) with clothed card flat bars (14),
- wherein at least one card flat bar is formed as a measuring card flat bar (14d), which includes at least one sensor (18a, 18b, 18c) for measuring the distance, which sensor is located directly opposite the cylinder clothing (4a),
- **characterized in**
- **that** a further card flat bar is formed as a transport card flat (17), which includes electronical measuring components (24a, 24b, 24c; 25),
- wherein the measuring card flat bar (14d) is electrically connected to the transport card flat (17),
- wherein the transport card flat (17) is formed for wirelessly transmitting the measured data of the sensors (18a, 18b, 18c) to an electronic evaluation apparatus (20).

2. The device according to claim 1, **characterized in that** are disposed one sensor (18b) in the central area and respectively one sensor (18a, 18c) in the border area of the clothing surface of the measuring card flat bar (14d).

3. The device according to any of the claims 1 to 2, **characterized in that** the at least one sensor is an Eddy current sensor.

4. The device according to claim 3, **characterized in that** the inductivity of the coil of the eddy current sensor is proportional to the distance of the coil and a metallic counter-element, e.g. the cylinder clothing.

5. The device according to any of the claims 1 to 4, **characterized in that** at least one temperature sensor is associated to the card flat bar.

6. The device according to claim 5, **characterized in that** the temperature sensors are disposed next to the eddy current sensors.

7. The device according to claim 1, **characterized in that** the transport card flat bar (17) contains system electronics and a signal transmission apparatus for the measured data.

8. The device according to claim 1, **characterized in that** the electronical measuring components comprise sensor boards.

9. The device according to claim 8, **characterized in that** the electronics of the sensor boards establish the electrical resonant circuit of the coils in the Eddy current sensors.

10. The device according to any of the claims 8 to 9, **characterized in that** the electronics on the sensor boards are able to convert the inductivity to a proportional electrical voltage and to amplify it.

11. The device according to any of the claims 7 to 10, **characterized in that** the voltage is transferable further to the system electronics.

12. The device according to any of the claims 7 to 11, **characterized in that** the system electronics stores the measured values of the Eddy current sensors.

13. The device according to any of the claims 7 to 12, **characterized in that** the system electronics stores the measured values of the temperature sensors.

14. The device according to any of the claims 7 to 13, **characterized in that** the system electronics stores the measuring cycle and the sampling frequencies.

15. The device according to any of the claims 7 to 14, **characterized in that** the system electronics is able to forward the measured values to a wireless signal transmission apparatus.

16. The device according to any of the claims 7 to 15, **characterized in that** the signal transmission apparatus is a Bluetooth unit.

17. The device according to any of the claims 7 to 16, **characterized in that** the transmission of the measured data is realized via WLAN.

18. The device according to any of the claims 7 to 17, **characterized in that** the wireless transmission of the measured data is realized to an evaluation apparatus.

19. The device according to claim 18, **characterized in that** the evaluation apparatus is disposed in particular externally outside the card.

20. The device according to any of the claims 18 to 19, **characterized in that** the commands of the evaluation apparatus are transferable to the measuring electronics.

21. The device according to any of the claims 1 to 20, **characterized in that** the further card flat bar (17) carries an energy source.

22. The device according to claims 21, **characterized in that** the energy source is an accumulator.

23. The device according to claim 21, **characterized in that** the further card flat bar 17 includes a contactless energy supply by means of induction.

24. The device according to claim 21, **characterized in that** a generator, which is based on the cylinder, is solicited as the energy source.

25. The device according to claim 1, **characterized in that** the measuring card flat bar (14d) and the transport card flat bar (17) are connected to each other by means of a cable for measured data (19).

26. The device according to any of the claims 1 to 25, **characterized in that**, seen in the direction of the card flat bar movement, the transport card flat bar (17) follows the measuring card flat bar (14d).

27. The device according to any of the claims 1 to 26, **characterized in that** no card flat bar or at least one card flat bar with clothing is disposed between the measuring card flat bar (14d) and the transport card flat bar (17).

28. The device according to any of the claims 1 to 27, **characterized in that** the transport card flat bar (17) is able to occupy the space of three clothed card flat bars.

29. The device according to any of the claims 1 to 28, **characterized in that** the housing of the transport card flat bar (17) is affixed on a card flat foot of a card flat bar.

30. The device according to claim 29, **characterized in that** respectively one intermediate card flat, i.e. respectively one further card flat foot, is provided next to the card flat foot.

31. The device according to any of the claims 29 to 30, **characterized in that** the at least one card flat foot is not clothed.

32. The device according to any of the claims 1 to 31, **characterized in that** the card flat bars of the revolving card flat are hollow profiles, e.g. extruded aluminium extruded profiles.

33. The device according to any of the claims 1 to 32, **characterized in that** a measuring system for the carding clearance includes the measuring card flat bar (14d), the transport card flat bar (17) and an external electrical evaluation apparatus (20), e.g. a laptop for display and evaluation.

34. A spinning preparation machine, comprising a revolving flat (13) with circulating clothed card flat bars, which are located opposite of at least one part of a clothed cylinder (4), **characterized by** the claims 1 to 33.

35. The spinning preparation machine according to claim 34, **characterized in that** the tip distance is measurable while the machine is producing and has fibre material throughput.

## Revendications

1. Dispositif pour la détection de la distance de pointes entre les surfaces garnies d'au moins un barreau de chapeau et une garniture de tambour (4a) d'une machine de préparation à la filature, p. ex. une carde,
- comportant au moins un agrégat à chapeau tournant (13) avec des barreaux de chapeau garnis (14),
- dans lequel au moins un barreau de chapeau est aménagé comme barreau de chapeau de mesure (14d), lequel comprend au moins un capteur (18a, 18b, 18c) pour la mesure de distance, lequel capteur se trouve directement en face de la garniture de tambour (4a),
- **caractérisé en ce**
- **qu'**un barreau de chapeau supplémentaire est aménagé comme chapeau de transport (17), lequel comprend des composants d'électroniques de mesure (24a, 24b, 24c; 25),
- dans lequel le barreau de chapeau de mesure (14d) est connecté électriquement au chapeau de transport (17),
- dans lequel le chapeau de transport (17) est aménagé à transférer sans fil les données mesurées des capteurs (18a, 18b, 18c) à un appareil d'évaluation électronique (20).

2. Dispositif selon la revendication 1, **caractérisé en ce que** sont agencés un capteur (18b) dans la région centrale et respectivement un capteur (18a, 18c) dans la région marginale de la surface de garniture de barreau de chapeau de mesure (14d).

3. Dispositif selon l'une des revendications 1 à 2, **caractérisé en ce que** ledit au moins un capteur est un capteur à courants de Foucault.

4. Dispositif selon la revendication 3, **caractérisé en ce que** l'inductance de la bobine du capteur à courants de Foucault est proportionnelle à la distance de la bobine et d'un contre-élément métallique, p. ex. une garniture à tambour.

5. Dispositif selon l'une des revendications 1 à 4, **caractérisé en ce qu'**au moins un capteur de température est associé au barreau de chapeau.

6. Dispositif selon la revendication 5, **caractérisé en ce que** les capteurs de température sont agencés à côté des capteurs à courants de Foucault.

7. Dispositif selon la revendication 1, **caractérisé en ce que** le barreau de chapeau de transport (17) inclut une électronique du système et un appareil de transmission de signaux pour les données mesurées.

8. Dispositif selon la revendication 1, **caractérisé en ce que** les composants de l'électronique de mesure comportent des platines à capteurs.

9. Dispositif selon la revendication 8, **caractérisé en ce que** l'électronique des platines à capteurs établissent le circuit oscillant électrique des bobines dans les capteurs à courants de Foucault.

10. Dispositif selon l'une des revendications 8 à 9, **caractérisé en ce que** l'électronique sur les platines à capteurs est capable de convertir l'inductance en une tension électrique proportionnelle et de l'amplifier.

11. Dispositif selon l'une des revendications 7 à 10, **caractérisé en ce que** la tension est transférable à l'électronique du système.

12. Dispositif selon l'une des revendications 7 à 11, **caractérisé en ce que** l'électronique du système enregistre les valeurs mesurées des capteurs à courants de Foucault.

13. Dispositif selon l'une des revendications 7 à 12, **caractérisé en ce que** l'électronique du système enregistre les valeurs mesurées des capteurs de température.

14. Dispositif selon l'une des revendications 7 à 13, **caractérisé en ce que** l'électronique du système enregistre le cycle de mesure et les taux de balayage.

15. Dispositif selon l'une des revendications 7 à 14, **caractérisé en ce que** l'électronique du système est capable d'acheminer les valeurs mesurées à un appareil de transmission de signaux sans fil.

16. Dispositif selon l'une des revendications 7 à 15, **caractérisé en ce que** l'appareil de transmission de signaux est une unité à Bluetooth.

17. Dispositif selon l'une des revendications 7 à 16, **caractérisé en ce que** la transmission des données de mesure se fait via WLAN (réseau local sans fil).

18. Dispositif selon l'une des revendications 7 à 17, **caractérisé en ce que** la transmission sans fil des données de mesure est réalisée à un appareil d'évaluation.

19. Dispositif selon la revendication 18, **caractérisé en ce que** l'appareil d'évaluation est agencé tout particulièrement à l'extérieur en dehors de la carde.

20. Dispositif selon l'une des revendications 18 à 19, **caractérisé en ce que** des ordres de l'appareil d'évaluation sont transférables à l'électronique du système.

21. Dispositif selon l'une des revendications 1 à 20, **caractérisé en ce que** le barreau de chapeau (17) supplémentaire porte une source d'énergie.

22. Dispositif selon la revendication 21, **caractérisé en ce que** la source d'énergie est un accumulateur.

23. Dispositif selon la revendication 21, **caractérisé en ce que** le barreau de chapeau (17) supplémentaire comprend un approvisionnement en énergie sans contact par induction.

24. Dispositif selon la revendication 21, **caractérisé en ce qu'**un générateur, basé sur le tambour, est sollicité comme source d'énergie.

25. Dispositif selon la revendication 1, **caractérisé en ce que** le barreau de chapeau de mesure (14d) et le barreau de chapeau de transport (17) sont reliés l'un à l'autre par un câble de données de mesure (18).

26. Dispositif selon l'une des revendications 1 à 25, **caractérisé en ce que**, vue dans la direction de mouvement du barreau de chapeau, le barreau de chapeau de transport (17) suit le barreau de chapeau de mesure (14d).

27. Dispositif selon l'une des revendications 1 à 26, **caractérisé en ce qu'**aucun barreau de chapeau n'est agencé ou au moins un barreau de chapeau avec garniture est agencé entre le barreau de chapeau de mesure (14d) et le barreau de chapeau de transport (17).

28. Dispositif selon l'une des revendications 1 à 27, **caractérisé en ce que** le barreau de chapeau de transport (17) est capable d'occuper l'espace de trois barreaux de chapeau garnis.

29. Dispositif selon l'une des revendications 1 à 28, **caractérisé en ce que** le boîtier du barreau de chapeau de transport (17) est monté sur un pied de chapeau d'un barreau de chapeau.

30. Dispositif selon la revendication 29, **caractérisé en ce que** respectivement un chapeau intermédiaire, p. ex. un autre pied de chapeau, est prévu à côté du pied de chapeau.

31. Dispositif selon l'une des revendications 29 à 30, **caractérisé en ce que** ledit au moins un pied de chapeau n'est pas garni.

32. Dispositif selon l'une des revendications 1 à 31, **caractérisé en ce que** les barreaux de chapeau du chapeau tournant sont des profilés creux, p. ex. des profilés en aluminium extrudé.

33. Dispositif selon l'une des revendications 1 à 32, **caractérisé en ce qu'**un système de mesure pour l'écartement de cardage comprend le barreau de chapeau de mesure (14d), le barreau de chapeau de transport (17) et un appareil d'évaluation électrique extérieur (20), p. ex. ordinateur portable pour l'affichage et l'évaluation.

34. Machine pour la préparation à la filature, comportant un chapeau tournant (13) avec des barreaux de chapeau garnis circulants, lesquels se trouvent en face d'au moins une partie d'un tambour garni (4), **caractérisé par** les revendications 1 à 33.

35. Machine pour la préparation à la filature selon la revendication 34, **caractérisée en ce que** l'écartement des pointes est mesurable tandis que la machine produit et avec rendement de matériau de fibres.
